# EUROPÄISCHE PATENTSCHRIFT

(11) **EP 0 023 629 B1**
(45) Veröffentlichungstag und Bekanntmachung des Hinweises auf die Patenterteilung: **09.02.1983**
(21) Anmeldenummer: 80104138.5
(22) Anmeldetag: 16.07.1980
(51) Int. Cl.: B41F 7/24

(54) **Einrichtung zur zonalen Regulierung der Feuchtmittelführung**
Apparatus for the zonal regulation of damping solution supply
Dispositif pour régler par zone l'application d'eau de mouillage

(30) Priorität: 03.08.1979 DE 2931579
(43) Veröffentlichungstag der Anmeldung: 11.02.1981
(73) Patentinhaber: Heidelberger Druckmaschinen Aktiengesellschaft, D-69019 Heidelberg (DE)
(72) Erfinder: Junghans, Rudi, D-6901 Wilhelmsfeld (DE)
(74) Vertreter: Stoltenberg, Heinz-Herbert Baldo

## Beschreibung

Die Erfindung betrifft eine Einrichtung zur zonalen Regulierung der Feuchtmittelführung über die Breite der Druckform einer Offsetdruckmaschine mit Stellgliedern zur zonenweisen Farbdosierung.

Bekannt sind Einrichtungen zur örtlichen Beeinflussung der Feuchtung über die Breite der Druckform, wobei jedoch eine Abhängigkeit der zugeführten Feuchtmittelmenge zu der über deren Stellorgane örtlich zugeteilten Farbmenge nicht besteht.

Diese örtliche Feuchtmittelführung wird zum Teil durch Dosierung der zugeführten Feuchtmittelmenge, wie z. B. bei den kontaktlosen Feuchtwerken (DE-C-2439999 und DE-C-2 058 667) vorgenommen, zum Teil aber auch durch örtliches, teilweises Abblasen oder Abrakein der zugeführten Feuchtmittelmenge an einer Feuchtmittel führenden Walze, wozu auch Farbwalzen gehören, durchgeführt.

In beiden Fällen, nämlich der Änderung der Zufuhr, wie der Wegnahme überschüssiger Feuchtmittelmenge, ist eine von den Farbstellgliedern unabhängige Betätigungseinrichtung vorgesehen, wobei eine zwangsweise herbeigeführte Zuordnung von Farb- und Feuchtmittelmenge nicht gegeben ist. Eine optimale Zumessung von Farbe und Feuchtmittel entsprechend dem jeweiligen Sujet auf der Druckplatte ist dem Drucker unter Produktionsbedingungen bei der Vielzahl der Freiheitsgrade - nämlich den Stellmöglichkeiten für Farb- und Feuchtduktordrehwinkel, Farbzone und evtl. Feuchtzone - bei diesen Systemen nicht möglich. Er greift daher in der Regel nur dann ein, wenn Druckschwierigkeiten entstehen, auf die er erst durch das Auftreten von Makulatur aufmerksam wird.

Erschwerend kommt hinzu, daß selbst innerhalb der Grenzen des Offsetverfahrens zwischen zu wenig Feuchtmittelzufuhr (Tonen) und zu viel Feuchtmittelzufuhr (Wassermarken) durch Änderung der Feuchtmittelzugabe bei gegebener Farbmenge eine Änderung der Färbungsintensität (unterschiedlich optische Dichte) am bedruckten Bogen eintritt, so daß eine Einstellung der Färbung allein durch die Farbmengendosierung über die Farbzone nicht zur Erzielung optimaler und reproduzierbare Färbungsintensität führt. Ohne Feuchtmengendosierung druckt man in Zonen hoher Farbführung eher im Bereich des Toners und in Zonen geringer Farbführung im Bereich der Wasserfahnengrenze.

Der Erfindung liegt die Aufgabe zugrunde, die maschinelle Feuchtmittelführung derart zu beeinflussen, daß der Toleranzbereich zwischen der sogenannten Schmiergrenze - zu wenig Wasser - und der Wassermarkengrenze - zu viel Wasser - deutlich erweitert wird. Weiterhin soll bei den optimalen Druckbedingungen, die in der Nähe der Schmiergrenze bestimmter Zonen liegen, eine Qualitätssteigerung für alle Zonen erreicht werden. Dabei wird von der Erkenntnis ausgegangen, daß zwischen zugemessener Farbmenge und benötigter Feuchtmittelmenge bei gleichen Druckbedingungen ein bestimmtes Verhältnis besteht.

Für die Bemessung sowohl der Farbmenge als auch der Feuchtmittelmenge stehen die Variationen von Duktordrehwinkel und Zumessung über zonale Stellglieder für beide Medien zur Verfügung. Für die Sujetabhängigkeit der Form ist die zonale Stelleinrichtung zu verwenden, für die sujetunabhängigen Parameter, wie z. B. Maschinendrehzahl, Raumtemperatur usw., ist die Veränderung des zonal unabhängigen Stellelements (z. B. Duktordrehzahl, Farbstreifenbreite, Zumeßventil bei kontaktlosen Feuchtwerken usw.) zweckmäßig.

Erfindungsgemäß ist die Einrichtung zur Zonalen Feuchtmittelführung über die Breite der Druckform einer Offsetdruckmaschine dadurch gekennzeichnet, daß den Stellgliedern für die zonenweise Farbdosierung zonal entsprechende Stellglieder für die Feuchtmittelführung zugeordnet und diese unter Einschaltung eines Anpaßgliedes miteinander gekoppelt sind, dessen Übertragungscharakteristik der Abhängigkeit zwischen zugemessener Farbmenge und der zum Erhalt eines Farb-Feuchtmittelgleichgewichts benötigten Feuchtmittelmenge entspricht und zur Anpassung an unterschiedliche, jeweils veränderte Abhängigkeiten ergebende Betriebsbedingungen veränderbar ist.

Durch die erfinderischen Maßnahmen wird die Feuchtmittelmenge zonal nach einer bestimmten, im allgemeinen nicht linearen Kennlinie der Farbmenge eindeutig zugeordnet. Die Kennlinie wird je nach Wasseraufnahmevermögen der Farbe unter optimaler Ausnutzung des Bereichs zwischen Wassermarken und Schmiergrenze mittels des Anpaßgliedes eingestellt.

Der Drucker hat dann lediglich noch das zonale Farbstellglied zu betätigen, wenn zuvor eine zweckmäßige, im allgemeinen mittlere Grundeinstellung von Farb- und Feuchtduktordrehwinkel vorgenommen worden ist. Die richtige zonale Zuordnung der Feuchtmittelmenge erfolgt dann zv.angsläufig ohne Dazutun des Druckers.

Soll für einen Wiederholauftrag das Farbprofil auf z. B. Datenstreifen notiert werden, um schnell reproduzieren zu kennen, erübrigt sich jetzt eine Berücksichtigung der zonalen Zuordnung der Feuchtmittelmenge an besonderen Stellgliedern. Bei der erfindungsgemäßen Zuordnung ist dies automatisch gegeben. Auf dem Datenstreifen ist zur Einstellung der Feuchtung lediglich der Duktordrehwinkel zu vermerken.

Vorteilhafte Ausgestaltungen des Erfindungsgegenstandes sind mit den Merkmalen der Unteransprüche gekennzeichnet.

Bei Anwendung von Meßgeräten zur Ermittlung der optischen Dichte am bedruckten Bogen oder anderen korrelierenden Werten in der Maschine selbst (z. B. an der Platte) ist bei Abweichungen vom Sollwert der Dichte und den daraus resultierenden Korrekturmaßnahmen durch Einschaltung aus der Regeltechnik bekannter Regelkreisglieder eine Automatisierung des Vorgangs möglich.

Die vorliegende Erfindung wird anhand von schematischen Ausführungsbeispielen näher beschrieben.

Es zeigt:
Fig. 1 eine Seitenansicht eines Offset-Druckwerkes mit Farb- und Feuchtwerk.
Fig. eine Ausführung mit direkter mechanischer Kopplung des Farbzonenstellgliedes mit einer zonal angeordneten Blaseinrichtung.
Fig. 3 eine abgewandelte Ausführung gegenüber Fig. 1.
Fig.4 eine Ausführung mittels elektrischer Kopplung des Farbzonenstellgliedes mit einer zonal angeordneten Blaseinrichtung.
Fig. ein Diagramm über den funktionellen Zusammenhang von Farbstellgröße und Feuchtmittelführung.
Fig. 6 ein Blockschaltbild für eine Ausführung mit Blaseinrichtung für die Feuchtmittelführung.
Fig. 7 ein Blockschaltbild für eine Ausführung mit Feuchtmittelführung zur Regulierung der Feuchtmittelzufuhr.
Fig. 8 bis 13 schematisch dargestellte Ausführungsformen für das Stellglied der zonalen Feuchtmittelführung.

Die gezeichneten Ausführungsbeispiele beziehen sich grundsätzlich immer auf eine zonal zugeordnete Einheit. Hierbei sind jeder Farbzone je eine Feuchtzone unmittelbar zugeordnet, wobei die Breite einer Feucht- oder Farbzone dem Abstand der Farbstellglieder entspricht.

Fig. 1 zeigt eine Seitenansicht eines Offset-Druckwerks, bei dem die zu bedruckenden Bogen in bekannter Weise zwischen Druckzylinder 1 und Gummizylinder 2 hindurchgeführt werden. Der Gummizylinder 2 arbeitet mit einem Plattenzylinder 3 zusammen der von einem Feuchtwerk 4 und einem Farbwerk 5 mit Feuchtmittel und Farbe versehen wird. Der Aufbau des Feucht- und Farbwerkes entspricht einer modernen Bauweise, wobei das Feuchtmittel von einem Feuchtduktor 6 und die Farbe von einer Farbkastenwalze 7 den Walzen des Feucht-Farbwerks zugeführt wird. Hierbei taucht der Feuchtduktor 6 in Feuchtmittel 8 ein und die Farbkastenwalze 7 erhält die Farbe 9 aus einem Farbkasten 10. Zum zonenweisen Einstellen der Farbmenge sind am Farbkasten 10 - parallel zur Farbkastenwalze 7 - eine Vielzahl Farbstellzylinder 11 vorgesehen, die über Verstellschrauben 12 einstellbar sind. Bei beispielsweiser Verwendung von Abblaseinrichtungen für überschüssiges Feuchtwasser können Einrichtungen, z. B. in Form eines Kreiselgebläses 13, wie in der Fig. 1 gezeigten Ausführung entweder vor der Farbwalze 14 oder an anderen, z. B. den mit einem Pfeil gekennzeichneten Walzen, des Feuchtfarbwerkes angeordnet werden.

Mittels der Verstellschrauben 12 und der Stellmuttern 15 werden über die Hebelgetriebe 16 die Farbstellzylinder 11 derart verstellt, daß durch die kurvenförmig ausgebildeten Kanäle in den Farbstellzylindern 11 mehr oder weniger Farbe 9 über die Farbkastenwalze 7 an das Farbwerk 5 gegeben werden kann. Für jede Farbzone von etwa 30 mm Breite ist ein solcher Farbstellzylinder 11 vorhanden. Über das Hebelgetriebe 16 ist gem. Fig. 2 ein verschwenkbares Blasrohr 17 an die Stellmutter 15 angekoppelt, so daß gleichzeitig mit der Verstellung der Farbzufuhr über das Hebelgetriebe 24 eine Änderung des Blaswinkels des Blasrohres 17 auf eine Farbwalze 14 erfolgt. Die Farbwalze 14 führt außer Farbe auch Feuchtwasser. Der Anteil an Feuchtwasser in der betreffenden Zone der angeblasenen Farbwalze 14 wird je nach Anstellwinkel des Blasrohres 17 und Intensität der Luftzufuhr verändert. Die Versorgungsleitung 18 versorgt sämtliche für jede Zone angeordneten Blasrohre 17 über separate Schläuche 19 gleichzeitig. Durch ein als Anpaßglied wirkendes Ventil 20 vor der Versorgungsleitung 18 kann die Abhängigkeit der abgeblasenen Feuchtmittelmenge zur zugeführten Farbmenge je nach den die Wassermenge beeinflussenden Faktoren in ihrer Mengenzuordnung geändert werden. Die verschwenkbaren Blasrohre 17 sind in einem, allen Blasrohren gemeinsamen, Lagerteil 21 gelagert.

Die in Fig. 3 dargestellte Ausführungsform beinhaltet anstelle der verschwenkbaren Blasrohre 17 die festgelagerten Blasrohre 22, die mit det-i Ventilkörper 23 starr verbunden und auf die feuchtmitteiführende Farbwalze 14 gerichtet sind. Die Kopplung mit dem Farbstellsystem erfolgt über die Hebelgetriebe 24, wobei je nach Stellung der Farbstellschrauben 12 eine andere Ventilöffnung eingestellt wird. Durch Verschiebung des allen Zonen gemeinsamen Ventilkörpers 23 in Pfeilrichtung 25, bzw. 26 wird eine Anpassung der abgeblasenen Feuchtmenge zur zugegebenen Farbmenge je nach den verfahrensbedingten Größen herbeigeführt.

Die in Fig.4 dargestellte Ausführungsform stellt eine Kopplung der zonalen Farb- und zonalen Feuchtmittelstellelemente, z. B. von Kreiselgebläsen 13 zum Abblasen überschüssigen Feuchtmittels mittels elektrischer Komponenten dar. Die für jede Zone vorhandene Stellmutter 15, deren Stellschraube 12 im gezeigten Beispiel von einem Stellmotor 27 angetrieben wird, ist mit dem Schleifkontakt 28 eines veränderbaren elektrischen Widerstandes 29 verbunden. Die dem Gleichstrommotor 30 zugeführte Ankerspannung stellt sich je nach Stellung des Schleifkontaktes 28 ein, wodurch eine Kopplung der Gebläse-Motordrehzahl und damit der gelieferten Blasluftmenge mit dem Farbstellzylinder 11 erreicht wird.

Der Erregerstrom in der Erregerwicklung 31 ist durch den veränderbaren Widerstand 32 einstellbar. Hier dient der veränderliche Widerstand 32 als Anpaßglied. Durch Umschalten des Schalters 33 entweder in die Stellung 34 oder 35 kann der Gleichstrommotor 30 entweder als fremderregter Motor oder als Nebenschlußmotor betrieben werden. Im Betrieb als fremderregter Motor bewirkt die Anpassung über den veränderbaren Widerstand 32 eine mehr oder weniger lineare Anpassung. Im Betrieb als Nebenschlußmotor ist eine nicht lineare Anpassungsmöglichkeit dann gegeben, wenn die Erregerwicklung 31 im Bereich der nicht linearen Magnetisierung betrieben wird.

In Fig. 5 ist der Zusammenhang zwischen Farbstellorganöffnung X und erforderlicher Wassermenge Q in einem Diagramm als Beispiel ohne Anspruch auf quantitative Gültigkeit dargestellt. Je nach Maschinenbauart, Farbwerksgestaltung usw. liegen andersgeartete Kennlinien vor. Auf der Abszisse des Diagramms ist die Farbstellzylinderöffnung dargestellt, auf der Ordinate die zonal zuzuordnende Feuchtmittelmenge. Die Gerade 36 stellt einen stark idealisierten Zusammenhang dar; die Kurve 37 einen angenommenen, durch Versuch zu ermittelnden, wirklichen Zusammenhang der Mengenverhältnisse. Bei den Farbstellzylinderöffnungen X1 und X2 ist eine Wassermenge Y1 und Y2 abzuführen, wenn unabhängig von der Farbstellzylinderöffnung, z. B. durch den Feuchtduktor 6, eine konstante Feuchtmittelmenge Qo zugeführt wird. Durch die erwähnten Anpaßglieder ist es möglich, den Verlauf der Kurve 37 so zu beeinflussen, daß das der Aufgabe der Erfindung zugrunde liegende Ziel erreicht wird.

Die bisher dargestellten Ausführungsformen sind lediglich Beispiele einfachster Art zur Realisierung der Erfindung.

F i g. 6 zeigt ein Blockschaltbild. Hierbei stellt der erste Block 38 ein Meßglied dar, das zonenweise die Stellung des Farbstellzylinders 11 ermittelt. Der zweite Block 39 stellt eine elektronische Recheneinheit dar, die entsprechend der in diesem Block gezeigten Kennlinie den Zusammenhang zwischen den Werten X und Y des Diagramms der Fig. 5 herbeiführt. Mit der Anpaßgröße Z ist die Beeinflussung der Kennlinie möglich (Kuven mit Parameter Z1 bzw. Z2). Dieses System gilt z. B. für eine Abblaseeinrichtung mittels Gebläse 13.

Fig. 7 zeigt eine Abwandlung der Fig. 6 derart, daß die Größe Y dem Öffnungsgrad der Blende 40 einer Feuchtmittelaufsprüheinheit 41 entspricht.

Je größer Y, umso mehr Feuchtmittel wird auf die Feuchtwalze 42 aufgesprüht. Die Eingangsgröße X der elektronischen Recheneinheit 43 entspricht der zonalen Farbmenge, die Eingangsgröße Z der Anpassung. Die Recheneinheiten 39 bzw. 43 sind aus der Elektronik bzw. Regeltechnik bekannte Elemente bzw. Bausteine. Auch Mikroprozessoren können hierfür eingesetzt werden.

Die Fig. 8 stellt schematisch noch einmal eine Abblaseinrichtung zum Abblasen zuviel geförderter Feuchtmittel mittels Kreiselgebläse 13 dar. Hierbei ist im Gegensatz zur weiter oben beschriebenen Einrichtung das Abblasen unmittelbar an einer Feuchtwalze 44 vorgesehen.

Fig. 9 zeigt eine ähnliche Einrichtung schematisch, bei der das Kreiselgebläse 13 durch eine Luftdüse 45 ersetzt ist.

Fig. 10 zeigt schematisch eine Einrichtung zur Verdunstung zuviel geförderter Feuchtmenge durch eine elektrische Widerstandsheizung 46.

Fig. 11 zeigt eine ähnliche Einrichtung, bei der anstelle der Widerstandsheizung 46 Infrarotlicht einer Lampe 47 zum Abdampfen zuviel geförderten Wassers benutzt wird.

Fig. 12 zeigt schematisch die Anwendung der Erfindung gemäß Fig. 7 mittels eines Sprüh- oder Bürstenfeuchtwerkes 48. Über die Blende 40 und das Stellmittel 49 läßt sich die zugeführte Feuchtmittelmenge regeln.

Fig. 13 zeigt die Anwendung in einem Schleuderfeuchtwerk 50, wobei die Regulierung der Feuchtmittelmenge durch motorische Verstellung mittels nicht dargestellter Ventile in der Feuchtmittelzufuhr vorgenommen wird.

Die dargestellten Beispiele zeigen lediglich eine Auswahl von Möglichkeiten.

## Patentansprüche

1. Einrichtung zur zonalen Regulierung der Feuchtmittelführung über die Breite der Druckform einer Offsetdruckmaschine mit Stellgliedern zur zonenweisen Farbdosierung, dadurch gekennzeichnet, daß den Stellgliedern (15, 16) für die zonale Farbdosierung zonal entsprechende Stellglieder (24, 29) für die Feuchtmittelführung zugeordnet und diese unter Einschaltung eines Anpaßgliedes (20, 23, 32) miteinander gekoppelt sind, dessen Übertragungscharakteristik der Abhängigkeit zwischen zugemessener Farbmenge und der zum Erhalt eines Farb-Feuchtmittelgleichgewichts benötigten Feuchtmittelmenge entspricht und zur Anpassung an unterschiedliche, jeweils veränderte Abhängigkeiten ergebende Betriebsbedingungen veränderbar ist.

2. Einrichtung nach Anspruch 1, dadurch gekennzeichnet, daß jedes Stellglied für die Farbzoneneinstellung mit dem zugeordneten Stellglied für die Regulierung der Feuchtmittelmenge über ein Hebelgetriebe (24) gekoppelt ist, und daß das Anpaßglied (20, 23) sämtlichen Stellgliedern für das Feuchtmittel gemeinsam ist (Fig. 2 und 3).

3. Einrichtung nach Anspruch 2, dadurch gekennzeichnet, daß als Stellglied für die Feuchtmittelmengenregelung Blaseinrichtungen (17, 22) vorgesehen sind, und daß als gemeinsames Anpaßglied für das Anpassen des Feuchtmittels ein Ventil (20) vorgesehen ist.

4. Einrichtung nach Anspruch 1, dadurch gekennzeichnet, daß jedem Stellglied für die Farbzoneneinstellung ein elektrischer Widerstand (29) zugeordnet ist, über den für jede Zone die Ankerspannung eines Gleichstrommotors (30) reguliert wird, dem wiederum ein Gebläse (13) zugeordnet ist und daß in der Stromversorgung für die Gleichstrommotoren (30) ein gemeinsamer Widerstand (32) vorgesehen ist, über den der Erregerstrom der Erregerwicklung (31) veränderbar ist. (Fig. 4).

5. Einrichtung nach Anspruch 1, dadurch gekennzeichnet, daß jeder Farbzoneneinstellung eine Meßeinrichtung (38) für die Stellung des Farbstellzylinders (11) zugeordnet ist, die das Signal über diese Stellung erfaßt und es einer elektrischen Recheneinheit (39, 43) übermittelt, daß die Recheneinheit dieses Signal gemäß einer eingeprägten Rechenvorschrift in ein Stellsignal für das Stellglied für die Feuchtmittelmenge umwandelt und daß die Rechenvorschrift durch eine Anpaßgröße veränderbar ist. (Fig. 6 und 7).

6. Einrichtung nach Anspruch 1 +2, dadurch gekennzeichnet, daß die Feuchtmittelmenge zonenweise mittels Heizeinrichtungen (46, 47) geregelt wird (Fig. 10 und 11).

7. Einrichtung nach Anspruch 1 +2, dadurch gekennzeichnet, daß die Feuchtmittelmenge zonenweise mittels Blenden (40) geregelt wird. (Fig. 7 und 12).

## Claims

1. An apparatus for the zonal regulation of dampening solution supply over the breadth of the plate of an offset printing press with adjustment parts for zone-by-zone ink supply, characterized in that the adjustment parts (15 and 16) for the zone-by-zone ink supply have adjustment parts (24 and 29), matching them zonewise, for dampening solution supply, the same being joined up by way of a matching part (20, 23 and 32) whose transmission property has a dependency on the measured-out ammount of ink and on the amount of solution needed for producing an ink to dampening liquid balance, and may be changed for matching different conditions of operation responsible, in each case, for changed said dependencies.

2. An apparatus as claimed in claim 1, characterized in that each adjustment part for zonewise ink adjustment is joined up with its adjustment part, for regulation of the amount of dampening solution by way of a lever driving system (24) and in that the matching part (20 and 23) is common to all adjustment parts for the dampening solution (fig. 2 and 3).

3. An apparatus as claimed in claim 2, characterized in that the adjustment part for regulation of the amount of dampening solution is in the form of blowing parts (17 and 22) and in that the common matching part for matching the dampening solution is a valve (20).

4. An apparatus as claimed in claim 1, characterized in that each adjustment part for the zonewise adjustment of the ink has an electrical resistor (29), by way of which, for each zone, the rotor voltage of a DC motor (30) is controlled, said motor (30) being joined up with a blower (13) and in that there is, in the power supply for the DC motors (30), a common resistor (32) by way of which the exciting current of the exciting winding (31) may be changed (fig. 4).

5. An apparatus as claimed in claim 1, characterized in that each zonewise adjustment system has a measuring part (38) for the position of the ink rate controlling cylinder (11) said measuring system (38) getting the signal with respect to this position and forwarding it to an electrical computing unit (39 and 43), in that the computing unit is responsible for changing this signal, in a way dependent on a given algorithm, into a signal for the adjustment part for the dampening solution amount, and in that said algorithm may be changed by matching input signal (fig. 6 and 7).

6. An apparatus as claimed in claims 1 and 2, characterized in that the amount of dampening is controlled automatically zone-by-zone by way of heating parts (46 and 47) (fig. 10 and 11).

7. An apparatus as claimed in claims 1 and 2, characterized in that the amount of dampening solution is controlled automatically zone-by-zone by way of gates (40) (fig. 7 and 12).

## Revendications

1. Dispositif pour régler l'application d'eau de mouillage par zones sur la largeur du cliché d'une maschine d'impression offset 1/2 comportant des organes de réglage pour le dosage de l'encre par zone, caractérisé en ce que, aux organes de réglage (15, 16) pour le dosage de l'encre par zones, sont asservis des organes de réglage (24, 29) qui leur correspondent par zone agissant sur l'application de l'eau de mouillage et en ce que ces organes sont couplés les uns aux autres, avec interposition d'un organe d'adaptation (20, 23, 32), dont la caractéristique de transmission correspond à la relation entre la quantité d'encre dosée et la quantité d'eau de mouillage nécessaire pour obtenir un équilibre encre-eau de mouillage et peut être modifiée pour l'adaptation à différentes conditions de travail qui traduisent à chaque fois des relations modifiées.

2. Dispositif suivant la revendication 1, caractérisé en ce que chaque organe de Réglage pour le réglage d'une zone d'encrage est couplé à l'organe de réglage correspondant prévu pour la régulation de la quantité d'eau de mouillage par l'intermédiaire d'un mécanisme à levierts (24) et en ce que l'organe d'adaption (20, 23) est commun à tous les organes de réglage pour l'eau de mouillage (fig. 2 et 3).

3. Dispositif suivant la revendication 2, caractérisé en ce qu'il est prévu, que des dispositifs de soufflage (17, 22) sont prévus en qualité d'organe de réglage pour le réglage de la quantité d'eau de mouillage, et en ce qu' un robinet (20) est prévu en qualité d'organe d'adaptation commun pour l'adaptation de l'eau de mouillage.

4. Dispositif suivant la revendication 1, caractérisé en ce qu'à chaque organe de réglage pour le réglage d'une zone d'encrage est associée une résistance électrique (29) par l'intermédiaire de laquelle est réglée, pour chaque zone, la tension d'induit d'un moteur à courant continu (30) auquel est à son tour associé un ventilateur (13) et en ce que, dans l'alimentation en courant des moteurs à courant continu (30), est prévue une résistance commune (32) par l'intermédiaire de laquelle on peut faire varier le courant d'excitation de l'enroulement inducteur (30) (fig. 4).

5. Dispositif suivant la revendication 1, caractérisé en ce qu'à chaque réglage de zone d'encrage est associé un dispositif de mesure (38) pour la position du cylindre de réglage de l'encrage (11) qui saisit le signal par l'intermédiaire de cette position et le transmet à une unité de calcul électrique (39, 43), en ce que l'unité de calcul convertit ce signal, conformément à une instruction de calcul établie, en un signal de réglage pour l'organe de réglage pour la quantité d'eau de mouillage et en ce que l'instruction de calcul peut être modifiée par une grandeur d'adaptation (fig. 6 et 7).

6. Dispositif suivant la revendication 1 +2, caractérisé en ce que la quantité d'eau de mouillage est réglée par zones au moyen de dispositifs de chauffage (46,47) (fig. 10 et 11).

7. Dispositif suivant la revendication 1 +2, caractérisé en ce que la quantité d'eau de mouillage est réglée par zones au moyen de diaphragmes (40) (fig. 7 et 12).
